# EUROPÄISCHE PATENTSCHRIFT

(11) **EP 0 653 021 B1**
(45) Veröffentlichungstag und Bekanntmachung des Hinweises auf die Patenterteilung: **12.06.1996**
(21) Anmeldenummer: 93914601.5
(22) Anmeldetag: 03.07.1993
(51) Int. Cl.: F04C 2/16

(54) **FÖRDERSCHRAUBENPAAR FÜR ROTIERENDE VERDRÄNGERPUMPEN**
PAIR OF CONVEYOR WORMS FOR ROTARY POSITIVE-DISPLACEMENT PUMPS
PAIRE DE VIS TRANSPORTEUSES POUR POMPES VOLUMETRIQUES ROTATIVES

(30) Priorität: 29.07.1992 DE 4224969
(43) Veröffentlichungstag der Anmeldung: 17.05.1995
(73) Patentinhaber: MÖLLER, Heinrich, D-31683 Obernkirchen (DE)
(72) Erfinder: MÖLLER, Heinrich, D-31683 Obernkirchen (DE); MÖLLER, Henning, D-31683 Obernkirchen (DE)
(74) Vertreter: Gramm, Werner, Prof., Dipl.-Ing.
(86) Internationale Anmeldenummer: DE9300595
(87) Internationale Veröffentlichungsnummer: WO9403730

(56) Entgegenhaltungen:
- DE-A- 1 553 271
- DE-C- 594 691
- GB-A- 254 986

## Beschreibung

Die Erfindung betrifft ein Förderschraubenpaar für rotierende Verdrängerpumpen, deren als Läufer und Gegenläufer ausgebildeten Förderschrauben in der Bohrung und in den Flanken berührungsfrei mit gleicher Drehzahl umlaufen (Schraubenspindelpumpen), zwischen sich Verlustspalte bilden und gleiche Gangtiefe, gleiche Gangzahl und beidseitig symmetrisch ausgebildete Flankenprofile aufweisen, die sich hinsichtlich ihrer Ganghöhe jeweils aus einem unterhalb des Flankenprofilumkehrpunktes liegenden Zahnfuß und einem oberhalb dieses Flankenprofilumkehrpunktes liegenden Zahnkopf zusammensetzen.

Es ist bekannt, bei Schraubenspindelpumpen die rotierenden, Läufer genannten Förderelemente mit schraubenförmigen Profilen zu versehen, die den Verzahnungsgesetzen unterliegen, jedoch nicht vordergründig zur Kraftübertragung sondern zur Abdichtung der Förderkammer zwischen dem Saug- und Druckraum dienen. Bei den sogenannten außengelagerten Schraubenspindelpumpen laufen die Läufer in der Bohrung und in den Flanken berührungsfrei um und sind somit geeignet zum Verpumpen nichtschmierender, viskoser Medien, die häufig mit Schmutz- und Festpartikeln durchsetzt sind.

Der volumetrische und der Gesamtwirkungsgrad werden im wesentlichen von der Zähigkeit des Fördermediums und schädlichen Spalten beeinflußt die Druckhöhe hingegen vom Lagerabstand, der Läuferlänge, der Steigung des Läufers, seinem Durchmesser und von dem Nabenverhältnis Nü (Zahnfußdurchmesser : Zahnkopfdurchmesser).

Grundsätzlich wird bei den Läufern zwischen dem Umfangsspalt (das ist der Spalt zwischen Läufer und umschließender Läuferbohrung), dem Grundspalt (dies ist der Spalt zwischen dem Läuferaußendurchmesser des einen Läufers und dem Fußkreisdurchmesser des anderen Läufers) und den Spalten zwischen den Flankenprofilen der Läufer im Läufereingriff unterschieden. Beim Flankenspalt wird zwischen einem vorzugebenden Spalt zum erforderlichen berührungsfreien Lauf und einem profilabhängigen, aufgrund der Verzahnungsgesetze entstehenden Spalt unterschieden. Dieser profilbedingte Verlustspalt ist Gegenstand der vorliegenden Erfindung.

Sind die zu fördernden nichtschmierenden Medien mit Festpartikeln durchsetzt, bewirkt die durch den Gegendruck auftretende Rückströmung durch alle Spiele einen Strahlverschleiß; die Spiele werden hierdurch vergrößert, so daß bereits nach kurzer Betriebszeit der effektive Förderstrom absinkt. Diesem Problem wird in der Praxis entgegengewirkt entweder durch mehrere hintereinander angeordnete geschlossene Kammern des Läufers, also durch eine Erhöhung der Kammerzahl, oder aber durch unterschiedliche Drehzahl des Gegenläufers. Der erste Lösungsvorschlag führt zu einer Verlängerung der Läufer und damit zu einem großen Lagerabstand und zu einer Einschränkung des Förderdruckes infolge der größeren Durchbiegung. Bei der zweiten Lösungsalternative haben die Läufer unterschiedliche Gangzahl und somit unterschiedliche Geschwindigkeiten, wodurch verkürzte Füllzeiten und vor allem bei größeren Viskositäten eine vollkommene Kammerfüllung verhindert werden. Nachteilig ist ferner, daß bei Mehrgängigkeit des einen Läufers die kleinstmögliche Läufersteigung in jedem Fall größer ist als bei gleichgängigen Läuferpaaren, da anderenfalls die Zahnstärke bzw. Gangstärke zu schwach würde. Dieser Nachteil führt ebenfalls zu einer Einschränkung der Saughöhe.

Die DE-A-1 553 271 offenbart ein Förderschraubenpaar für rotierende Verdrängerpumpen, deren als Läufer und Gegenläufer ausgebildeten Förderschrauben in einer Gehäusebohrung umlaufen und zwischen sich Verlustspalte bilden. Die als Hauptrotor bezeichnete Förderschraube ist gekennzeichnet durch zylindrische, über die Rotorlänge im wesentlichen gleichmäßige Stege am Zahnfuß, durch zylindrische Stege am Zahnkopf und durch geneigte Stege, die sich über die Länge eines ungleichmäßigen Abschnittes erstrecken und bogenförmig ausgebildet sind, wobei die Krümmungsmittelpunkte auf der Rotorachse liegen. Die geneigten Stege sind am Austrittsende des Rotors am breitesten ausgebildet. Der sogenannte Hilfsrotor ist komplementär ausgebildet. Erreicht wird die Ausbildung von Rotoren mit Bogenabwälzung und entsprechender Abdichtung am Fuß der Gänge des Hauptrotors. Geschaffen werden ferner breite, unterbrechungsfreie Abdichtungslinien.

Die DE-A-594 691 offenbart einen Schraubenverdichter, der aus rechts- und linksgängigen, miteinander in Eingriff stehenden, durch Zahnräder zwangsläufig gekuppelten und durch ein Gehäuse dicht umschlossenen Schrauben besteht. Die sich nach außen erweiternde Zahnlücke wird durch ein Grundtrapez mit etwa 6° Spitzenwinkel und ein dieses im Außenteil überschneidendes Trapez von etwa 12° Spitzenwinkel gebildet. Die Gewindegangtiefe oder die Steigung oder beide ändern sich nach einer geometrischen Reihe von der Form a, aq², aqⁿ⁻¹, worin a die halbe Gewindeflanke, n die Zahl der Flanken bedeuten und q von dem Erweiterungswinkel des Profils abhängig ist. Hierdurch sollen die Profil- und Flankenspalte verkleinert werden. Je nach Wahl der Flankenwinkel kann sich der Schnittpunkt der beiden Flankenwinkel zwischen Mitte und Profilaußenkante verschieben, so daß am Fuß und Kopf kleine dreieckige Profilspalte entstehen und gleichzeitig der Flankenspalt auf ein möglichst kleines Maß gedrückt wird. Hier wird also ein möglichst hoher Förderstrom und Förderdruck erzielt durch Änderung der Gewindegangtiefe oder der Steigung oder beider in Abhängigkeit einer geometrischen Reihe der Form der Gewindeflanke.

Die GB-A-254 986 offenbart ebenfalls ein Förderschraubenpaar für rotierende Verdrängerpumpen mit jeweils symmetrisch ausgebildeten Flanken. Die Flankenkontur ergibt sich aus einer Linie, deren Mittelabschnitt gerade, an der Außenseite jedoch konvex und auf der Innenseite der Förderschraube konkav ausgebildet sind, wobei die imaginäre Linie, die diejenigen Punkte verbindet, wo die genannte Erzeugungslinie die Außen- und die Innenseite der zylindrischen Oberflächen der Förderschraube trifft, mit der Schraubendrehachse einen Winkel zwischen 30° und 75° einschließt. Durch diese Ausbildung sollen sich die Förderschrauben spielfrei unter vollständiger Abdichtung einbauen lassen.

Der Erfindung liegt die Aufgabe zugrunde, ein Förderschraubenpaar der eingangs beschriebenen Bauart zu entwickeln mit einer möglichst kurzen Läuferlänge und einem entsprechend geringen Lagerstützabstand, mit möglichst kleiner Stufenzahl, großer Zahnkopf breite, kleiner Läufersteigung und geringer Umfangsspaltlänge, um so eine Schraubenspindelpumpe mit relativ großem Förderstrom und hohem Förderdruck bei geringem Materialeinsatz zu schaffen.

Diese Aufgabe wird erfindungsgemäß dadurch gelöst, daß die profilbedingte Verlustspalthöhe im Achsschnitt am Wälzkreis für einen bestimmten Läuferdurchmesser konstant gehalten wird durch Verschiebung des Flankenprofilumkehrpunktes als Funktion einer technisch ausführbaren Läufersteigung.

Dabei ist es zweckmäßig, wenn der Flankenprofilumkehrpunkt im Verhältnis Läuferdurchmesser zur Läufersteigung ansteigt, und wenn der Flankenprofilumkehrpunkt innerhalb der Baureihe, die durch das Verhältnis Fußdurchmesser : Kopfdurchmesser = Nü gekennzeichnet ist, mit abnehmender Läufersteigung über den Wälzkreisradius hinaus bis zu einem Wert von maximal r=1 ansteigt.

Es ist ferner vorteilhaft, wenn der Anstieg des Flankenprofilumkehrpunktes von einem Minimalwert beginnt, der größer ist als der Wälzkreisradius, und wenn die konstant zu haltende profilbedingte Verlustspalthöhe im Achsschnitt am Wälzkreis im Bereich 0,1 % bis 1,5 %, vorzugsweise 0,1 % bis 0,8 % des Läuferdurchmessers liegt.

Bei der Förderung von Flüssigkeiten mit hohem Gasanteil entsteht häufig nach kurzer Laufzeit eine hohe örtliche Kompressionswärme, und zwar insbesondere an dem Läuferzahn, der der Druckseite am nächsten liegt. Dies kann zur örtlichen Umfangsspaltaufzehrung und schließlich zum Fressen durch Materialkontakt (Reibschluß) führen. Erfindungsgemäß soll dieses Problem dadurch behoben werden, daß bei mehrstufigen Läufern nur die der Saugseite am nächsten liegenden Stufen eine erfindungsgemäße optimale Verlustspaltverteilung gemäß vorstehenden Erläuterungen aufweisen. Dadurch wird in Achsrichtung des Läufers auch Gas innerhalb der vergrößerten Verlustspaltvolumina komprimiert; die entstehende Kompressionswärme wird über eine größere Oberfläche des Läufers verteilt und kann günstiger abgeführt werden. Eine örtliche Zahnkopfüberhitzung wird dadurch ausgeschlossen. Die Pumpe für die Förderung von Flüssigkeit mit hohen Gasgehalten von mehr als 95 % läßt sich mit diesen Maßnahmen erstmals mit optimalem Wirkungsgrad betriebssicher gestalten. Erreicht wird dies erfindungsgemäß dadurch, daß sich bei mehrstufigem Läufer der Flankenprofilumkehrpunkt bis zu der der Saugseite am nächsten liegenden Stufe kontinuierlich, stufenweise oder mehrfach unstetig in Richtung auf seine optimale Lage ändert.

Der minimale Flankenprofilumkehrpunkt beträgt in Annäherung 8/10 des Wälzkreisradius plus 0,2. Die exakte Berechnung erfolgt aus der Formel qₘᵢₙ = 0,6258 x e^{0,4886Nü}.

Den eingangs zum Stand der Technik genannten Nachteilen wird erfindungsgemäß somit im Prinzip dadurch begegnet, daß man bei treibendem und getriebenem Läufer bei gleicher Umlaufgeschwindigkeit den profilbedingten schädlichen Spalt aufteilt, wobei durch geeignete Maßnahmen der Fußverlustspalt steigungsabhängig bis zu 24mal größer gestaltet wird als der Kopfverlustspalt. Hierdurch fließt am Zahnkopf ein geringerer Leckstrom, so daß sich am Zahnkopf auch ein geringerer Verschleiß einstellt. Außerdem ergibt sich ein verbesserter volumetrischer Effekt, der den Gesamtwirkungsgrad verbessert und zu einer längeren Lebensdauer der Schraubenspindelpumpe führt.

Bei den vorstehend beschriebenen erfindungsgemäßen Lösungen für mehrstufige Läufer wird die Möglichkeit geschaffen, inkompressible Medien durch Spalte zurückfließen zu lassen, kompressible Medien hingegen über einen längeren Weg in Achsrichtung zu komprimieren. Unabhängig davon, wie der Profilumkehrpunkt über die Läuferlänge ansteigt, soll der Profilumkehrpunkt sein Optimum immer am saugseitigen Läuferende haben und zum druckseitigen Läuferende in Richtung Läuferradius ansteigen. Hierdurch soll die lokale Wärmebildung an der Druckseite durch die profilbedingten Spalte über die Läuferlänge abgeführt werden. Der profilbedingte Spalt wird somit zur Saugseite hin verkleinert. Diese Maßnahme hat auch bei hohen Gasraten eine Verschiebung des Angriffspunktes der Querkraft zur Folge; sie wird von der druckseitigen Mitte zu den an der Saugseite angeordneten Stützlagern verschoben, wodurch die Wellendurchbiegung verringert wird. Derartige Pumpen eignen sich insbesondere zur Erdölförderung direkt am Bohrloch, wo mit gasdurchsetzten Medien zu rechnen ist (Multiphasenförderung).

Die Erfindung wird anhand von Diagrammen näher erläutert. Hinsichtlich der verwendeten Zeichen und Begriffe wird Bezug genommen auf die "Übersichtstabelle".

Es zeigen:
- **Figur 1a -**: eine Eingriffsfläche im Stirnschnitt für qₘᵢₙ;
- **Figur 1b -**: eine Darstellung gemäß **Figur 1a** für qₘₐₓ;
- **Figur 2 -**: ein Achsschnittprofil;
- **Figur 3 -**: einen Achsschnittprofilspalt mit einem Vergleich für q = 1, q = m, q = qₘᵢₙ bei gleicher Steigung und gleichem Durchmesser;
- **Figur 4 -**: einen Achsschnittprofilspalt für qₘᵢₙ und qₘₐₓ;
- **Figur 5 -**: die Verlustflächen in der Eingriffszone im Stirnschnitt dimensionslos dargestellt (R_{K}/R_{K} = 1 = r) am Zahnkopf und -fuß über den Profilumkehrpunkt mit Fuß/Kopfverhältnis Nü = 0,4 und Nü = 0,65;
- **Figur 6 -**: ein Achsschnittprofil mit kontinuierlich veränderlichem Profilerzeugungskreis;
- **Figur 7 -**: als Stand der Technik im Längsschnitt eine Schraubenspindelpumpe mit Außenlagerung und
- **Figur 8 -**: in verkleinertem Maßstab die Schraubenspindelpumpe gemäß **Figur 7** im Querschnitt.

Die in den Figuren 7 und 8 dargestellte Schraubenspindelpumpe besitzt als Förderelemente zwei berührungslos ineinander kämmende, gegenläufige Förderschraubenpaare, die jeweils eine rechtsgängige Förderschraube 1 sowie eine linksgängige Förderschraube 2 umfassen. Durch diese zweiströmige Anordnung ist der Axialschub ausgeglichen. Die ineinandergreifenden Förderschrauben bilden zusammen mit dem sie umschließenden Gehäuse 3 einzeln abgeschlossene Förderkammern. Bei Drehung über eine Antriebswelle 4 bewegen sich diese Kammern kontinuierlich und parallel zu den Wellen von der Saug- zur Druckseite. Dabei bestimmt die Drehrichtung der Antriebswelle die Fortbewegungseinrichtung der Förderkammern. Der Druckaufbau erfolgt über die Länge der Förderelemente nahezu linear. Das durch den Saugstutzen 5 der Pumpe zufließende oder angesaugte Medium wird im Pumpengehäuse 6 in zwei Teilströmen den beiden Saugräumen zugeführt.

Die Drehmomentübertragung von der Antriebs- auf die getriebene Welle erfolgt durch ein außerhalb des Pumpengehäuses 6 angeordnetes Zahnradgetriebe 7, dessen Einstellung den berührungsfreien Lauf der Förderelemente gewährleistet. Mit dem Bezugszeichen 8 ist eine Stopfbuchse gekennzeichnet.

Die Umdrehungsrichtung der Antriebswelle 4 ist in Figur 7 durch den Pfeil 9 gekennzeichnet. Figur 8 läßt schematisch den Druckstutzen 10 erkennen.

Hinsichtlich der weiteren Bezugszeichen wird auf die "Übersichtstabelle" verwiesen.

Erfindungsgemäß werden die Förderschraubenflanken so gerade wie möglich gestaltet unter Vermeidung konvexer oder konkaver Formen. Angestrebt wird ein möglichst geringer profilabhängiger Verlustspalt. Zwischen den beiden Extremwerten q=m und q=1 ist das Optimum zu finden, wobei der Zahnkopf bezogen auf die Zahnhöhe klein, die Zahnkopfbreite groß und der Abstand der kämmenden Zahnflanken voneinander gering sein sollen. Diese Forderungen sind gleichbleibend über einen Läufersteigungsbereich zu erfüllen.

Bei q=1 ist die Zahnkopfhöhe gleich Null; die Zahnkopf breite ist mit H/2 am größten, der Flankenabstand jedoch ebenso wie die Zahnfußverlustfläche am größten. Dies ist bei einer erforderlichen minimalen Steigung bei stabiler Zahnstärke nicht praktikabel. Bereits bei geringem Gegendruck sind aufgrund des großen Fußspaltes die Rückstromverluste sehr groß; der effektive Förderstrom wird aufgezehrt.

Beim anderen Extrem q=m ist der Zahnkopf mit halber Zahnhöhe am größten, die Zahnkopfbreite am geringsten; es ist nur ein profilbedingter Kopfspalt vorhanden. Der Flankenabstand ist bis zu Zahnmitte gleich Null und vergrößert sich darüber hinaus zum Maximum am Läuferdurchmesser. Die Reaktionskräfte sind am größten, so daß anzustreben ist, q von diesem Punkt weit entfernt anzuordnen.

Durch die erfindungsgemäße Aufteilung von Kopf- und Fußspalten läßt sich unter Berücksichtigung der Oberflächenreibung zwischen den Förderschraubenflanken bei gleichem Differenzdruck vor allem bei niedrigviskosen und hochgashaltigen Fördermedien der Rückstromverlust deutlich verringern. Hierdurch erreicht man eine Wirkungsgradverbesserung sowie einen geringeren Strahlverschleiß.

Bei gashaltigen Medien wird durch die erfindungsgemäße Maßnahme die entstehende Kompressionswärme gezielt verteilt und dadurch einer Aufzehrung des Umfangsspaltes am Zahnkopf und Laufgeräuschen entgegengewirkt.

### Übersichtstabelle

- Lₒ:: Abstand zwischen den Stützlagern des Läufers
- F_{ö-l}:: Läuferlänge
- A:: Mittenabstand der Stützlager
- H:: Läufersteigung
- K:: Stufenzahl des Läufers
- G:: Gangzahl des Läufers
- S:: Zahnkopfbreite
- Aᵤ:: Verlustfläche am Läuferumfang und umschließenden Gehäuse
- Aₖ:: Verlustfläche am Zahnkopf am Zahneingriff (im Stirnschnitt)
- A_{f}:: Verlustfläche am Zahnfuß am Zahneingriff (im Stirnschnitt)
- A_{V}:: Summe der Verlustflächen von Zahnkopf und Zahnfuß am Zahneingriff (im Stirnschnitt)
- D_{K}:: Zahnkopfdurchmesser = Läuferdurchmesser (R_{K} = D_{K}/2)
- D_{F}:: Zahnfußdurchmesser (R_{F} = D_{F}/2)
- D_{T}:: Teilkreisdurchmesser = Wälzkreisdurchmesser (R_{T} = D_{T}/2)
- D_{q}:: Profilkreisdurchmesser (R_{q} = D_{q}/2)
- bzw. Nü:: Nabenverhältnis D_{F}/D_{K}
- m:: Dimensionsloser Teilkreisradius (R_{T}/R_{K})
- q:: dimensionsloser Profilkreisradius (R_{q}/R_{K})
- qₘᵢₙ:: minimaler Profilumkehrpunkt
- qₘₐₓ:: maximaler Profilumkehrpunkt
- q = 1:: kein Kopfspalt
- q = m:: kein Fußspalt
- r = 1:: dimensionsloser Zahnkopfradius (R_{K}/R_{K} = 1)
- c:: relativ konstanter Abstand im Achsschnitt am Wälzkreis der profilbedingten Verlustfläche
- αᵤ:: Umschlingungswinkel der Läufer vom Läufergehäuse
- α_{ö}:: Öffnungswinkel des umschließenden Läufergehäuses
- αₘ:: Profilwinkel im Stirnschnitt am Wälzkreisradius
- α_{SK}:: Profilwinkel im Stirnschnitt an beliebigem Kopfradius
- α_{SF}:: Profilwinkel im Stirnschnitt an beliebigem Fußradius
- α_{FL}:: Profilwinkel am Achsschnitt am Kopfkreisradius
- β:: Profilwinkel im Stirnschnitt am Läuferradius

## Patentansprüche

1. Förderschraubenpaar für rotierende Verdrängerpumpen, deren als Läufer und Gegenläufer ausgebildeten Förderschrauben in der Bohrung und in den Flanken berührungsfrei mit gleicher Drehzahl umlaufen (Schraubenspindelpumpen), zwischen sich Verlustspalte bilden und gleiche Gangtiefe, gleiche Gangzahl und beidseitig symmetrisch ausgebildete Flankenprofile aufweisen, die sich hinsichtlich ihrer Ganghöhe jeweils aus einem unterhalb des Flankenprofilumkehrpunktes (q) liegenden Zahnfuß und einem oberhalb dieses Flankenprofilumkehrpunktes (q) liegenden Zahnkopf zusammensetzen, **dadurch gekennzeichnet,** daß die profilbedingte Verlustspalthöhe (c) im Achsschnitt am Wälzkreis für einen bestimmten Läuferdurchmesser (D_{K}) konstant gehalten wird durch Verschiebung des Flankenprofilumkehrpunktes (q) als Funktion einer technisch ausführbaren Läufersteigung (H).

2. Förderschraubenpaar nach Anspruch 1, **dadurch gekennzeichnet,** daß der Flankenprofilumkehrpunkt (q) im Verhältnis Läufer Durchmesser (D_{K}) zur Läufersteigung (H) ansteigt.

3. Förderschraubenpaar nach Anspruch 1 oder 2, **dadurch gekennzeichnet,** daß der Flankenprofilumkehrpunkt (q) innerhalb der Baureihe, die durch das Verhältnis Fußdurchmesser (D_{F}) : Kopfdurchmesser (D_{K}) = Nü gekennzeichnet ist, mit abnehmender Läufersteigung (H) über den Wälzkreisradius (m) hinaus bis zu einem Wert (qₘₐₓ) von maximal r=1 ansteigt.

4. Förderschraubenpaar nach Anspruch 1, 2 oder 3, **dadurch gekennzeichnet,** daß der Anstieg des Flankenprofilumkehrpunktes (q) von einem Minimalwert beginnt, der größer ist als der Wälzkreisradius (m).

5. Förderschraubenpaar nach einem der vorhergehenden Ansprüche, **dadurch gekennzeichnet,** daß die konstant zu haltende profilbedingte Verlustspalthöhe (c) im Achsschnitt am Wälzkreis im Bereich 0,1 % bis 1,5 %, vorzugsweise 0,1 % bis 0,8 % des Läuferdurchmessers (D_{K}) liegt.

6. Förderschraubenpaar nach einem der vorhergehenden Ansprüche, **dadurch gekennzeichnet,** daß bei mehrstufigen Läufern nur die der Saugseite am nächsten liegenden Stufen eine optimale Verlustspaltverteilung gemäß einem der vorhergehenden Ansprüche aufweisen.

7. Förderschraubenpaar nach Anspruch 6, **dadurch gekennzeichnet,** daß sich bei mehrstufigem Läufer der Flankenprofilumkehrpunkt (q) bis zu der der Saugseite am nächsten liegenden Stufe kontinuierlich, stufenweise oder mehrfach unstetig in Richtung auf seine optimale Lage ändert.

## Claims

1. Pair of conveyor worms for rotary positive-displacement pumps of which the conveyor worms, designed as rotor and counter-rotor, revolve at identical speeds without contact in the bore and in the flanks (screw pumps), form leakage gaps between themselves and have identical thread depths, identical numbers of starts and flank profiles which are symmetrical in design on either side and are composed, with respect to their lead, of a tooth foot located beneath the cusp point (q) of the flank profile and a tooth head located above this cusp point (q) of the flank profile respectively, characterized in that the profile-dependent leakage gap height (c) is kept constant in the axial section on the pitch circle for a specific rotor diameter (D_{K}) by displacement of the cusp point (q) of the flank profile as a function of an industrially viable rotor pitch (H).

2. Pair of conveyor worms according to claim 1, characterized in that the cusp point (q) of the flank profile rises in the ratio of the rotor diameter (D_{K}) to the rotor pitch (H).

3. Pair of conveyor worms according to claim 1 or 2, characterized in that the cusp point (q) of the flank profile increases - within the line of products characterized by the ratio of foot diameter (D_{F}): head diameter (D_{K}) = Nü - with decreasing rotor pitch (H) beyond the pitch circle radius (m) to a value (qₘₐₓ) which is at most r = 1.

4. Pair of conveyor worms according to claims 1, 2 or 3, characterized in that the rise of the cusp point (q) of the flank profile begins from a minimum value which is greater than the pitch circle radius (m).

5. Pair of conveyor worms according to one of the preceding claims, characterized in that the profile-dependent leakage gap height (c), which is to be kept constant, in the axial section on the pitch circle lies in the range of o.1%. to 1.5%, preferably 0.1% to 0.8% of the rotor diameter (D_{K}).

6. Pair of conveyor worms according to one of the preceding claims, characterized in that, with multi-stage rotors, only the stages located closest to the suction side have optimum leakage gap distribution according to one of the preceding claims.

7. Pair of conveyor worms according to claim 6, characterized in that with a multistage rotor the cusp point (q) of the flank profile changes continuously, stepwise or often unsteadily in direction to its optimum position, up to the stage located closest to the suction side.

## Revendications

1. Paire de vis transporteuses pour pompes volumétriques rotatives, dont les vis transporteuses réalisées en rotor et contre-rotor tournent à même vitesse de rotation sans contact dans l'alésage et dans les flancs (pompe à vis), forment entre elles des fentes de fuite et présentent les mêmes profondeurs de filet, le même nombre de filets, et des profils de flancs réalisés symétriques de part et d'autre, lesquels profils en ce qui concerne leur hauteur de filet, se composent chacun d'un pied de denture s'étendant au-dessous du point (q) de rebroussement du profil de flanc, et d'une tête de denture s'étendant au-dessus de ce point (q) de rebroussement du profil de flanc, caractérisée en ce que pour un diamètre déterminé (D_{K}) du rotor la hauteur (c) d'interstice de fuite, conditionnée par les profils, est maintenue constante en coupe axiale sur le cercle primitif, par déplacement du point (q) de rebroussement du profil de flanc en fonction d'un pas rotorique (H) techniquement réalisable.

2. Paire de vis transporteuses selon la revendication 1, caractérisée en ce que le point de rebroussement du profil de flanc (q) augmente dans le rapport diamètre du rotor (D_{K}) sur pas rotorique (H).

3. Paire de vis transporteuses selon la revendication 1 ou 2, caractérisée en ce que le point (q) de rebroussement du profil de flanc, dans la gamme caractérisée par le rapport diamètre de pied (D_{F}) : diamètre de tête (D_{K}) = Nü, augmente au-delà du rayon (m) du cercle primitif jusqu'à une valeur (qₘₐₓ) d'au maximum r = 1 lorsque le pas rotorique (H) décroît.

4. Paire de vis transporteuses selon la revendication 1, 2 ou 3, caractérisée en ce que l'augmentation du point (q) de rebroussement du profil de flanc part d'une valeur minimale qui est supérieure au rayon du cercle primitif (m).

5. Paire de vis transporteuses selon l'une des revendications précédentes, caractérisée en ce que la hauteur d'interstice de fuite (c), conditionnée par les profils et devant être maintenue constante, est, en coupe axiale sur le cercle primitif, dans la plage allant de 0,1 % à 1,5%, de préférence 0,1 % à 0,8 % du diamètre du rotor (D_{K}).

6. Paire de vis transporteuses selon l'une quelconque des revendications 1 à 5, caractérisée en ce que dans le cas de rotors à plusieurs étages seuls les étages les plus proches du côté aspiration présentent une répartition optimale de l'interstice de fuite selon l'une des revendications précédentes.

7. Paire de vis transporteuses selon la revendication 6, caractérisée en ce que dans le cas d'un rotor à plusieurs étages le point (q) de rebroussement du profil de flanc varie de manière continue, par paliers ou avec plusieurs discontinuités en direction de sa position optimale jusqu'à l'étage le plus proche du côté aspiration.
